# EUROPÄISCHE PATENTSCHRIFT

(11) **EP 3 969 224 B1**
(45) Veröffentlichungstag und Bekanntmachung des Hinweises auf die Patenterteilung: **31.05.2023**
(21) Anmeldenummer: 20725457.4
(22) Anmeldetag: 06.05.2020
(51) Int. Cl.: B24B 23/04, B24B 23/02, B24B 27/00, B23Q 11/00, B24B 23/03

(54) **ORBITALSCHLEIFMASCHINE MIT BREMSVORRICHTUNG**
ORBITAL GRINDING MACHINE HAVING A BRAKING DEVICE
PONCEUSE ORBITALE POURVUE D'UN DISPOSITIF DE FREINAGE

(30) Priorität: 14.05.2019 DE 102019112556
(43) Veröffentlichungstag der Anmeldung: 23.03.2022
(73) Patentinhaber: Ferrobotics Compliant Robot Technology GmbH, 4040 Linz (AT)
(72) Erfinder: NADERER, Ronald, 4040 Linz (AT); PREE, Georg, 4040 Linz (AT)
(74) Vertreter: Westphal, Mussgnug & Partner, Patentanwälte mbB
(86) Internationale Anmeldenummer: PCT/EP2020/062515
(87) Internationale Veröffentlichungsnummer: WO 2020/229247

(56) Entgegenhaltungen:
- EP-A2- 1 277 544
- DE-A1-102016 106 141
- DE-U1-202013 101 858
- US-A- 5 813 903
- US-B2- 8 517 799

## Beschreibung

### TECHNISCHES GEBIET

Die vorliegende Beschreibung betrifft das Gebiet der Werkzeugmaschinen, insbesondere eine Orbitalschleifmaschine zum automatisierten, robotergestützten Schleifen.

### HINTERGRUND

Bei der robotergestützten Oberflächenbearbeitung wird eine Werkzeugmaschine wie z.B. eine Schleif- oder Poliermaschine (z.B. eine elektrisch betriebene Schleifmaschine mit rotierender Schleifscheibe als Schleifwerkzeug) von einem Manipulator, beispielsweise einem Industrieroboter, geführt. Dabei kann die Werkzeugmaschine auf unterschiedliche Weise mit dem sogenannten TCP (*Tool Center Point*) des Manipulators gekoppelt sein; der Manipulator kann in der Regel Position und Orientierung der Maschine praktisch beliebig einstellen und die Werkzeugmaschine z.B. auf einer Trajektorie parallel zur Oberfläche des Werkstücks bewegen. Industrieroboter sind üblicherweise positionsgeregelt, was eine präzise Bewegung des TCP entlang der gewünschten Trajektorie ermöglicht. Mit einem separaten Aktor kann unabhängig vom Manipulator die Prozesskraft zwischen Werkzeugmaschine und Werkstückoberfläche eingestellt und geregelt werden.

In vielen Fällen kommen Exzenterschleifer (Orbitalschleifmaschine, *orbital sanding machine*) zum Einsatz, bei denen eine Schleifscheibe auf einem Montageteller (*backing pad*) befestigt ist, wobei der Schleifteller um eine exzentrisch angeordnete erste Drehachse rotiert, die selbst um eine zentrale zweite Drehachse rotiert. Orbitalschleifmaschinen sind an sich bekannt (siehe z.B. US 6257970B1) und deren Funktionsprinzip wird daher hier nicht weiter diskutiert. Des Weiteren sind Vorrichtungen bekannt, die ein automatisiertes Wechseln der Schleifscheiben ermöglichen (siehe z.B. US 8517799B2). Bei Orbitalschleifmaschinen hat man das Problem, dass der Montageteller in einer undefinierten Position zum Stehen kommt, wohingegen es für das automatisierte Wechseln der Schleifscheiben wünschenswert sein kann, dass beim Beginn des automatisierten Wechselprozesses der Montageteller sich in einer definierten Position befindet. Des Weiteren kommt es vor, dass sich der Montageteller nach dem Ausschalten des Motors noch vergleichsweise lange weiterdreht, was den Wechselprozess verzögert.

Der Erfinder hat es sich zur Aufgabe gemacht, existierende Orbitalschleifmaschinen zu verbessern, sodass ein automatisierter Prozess zum Wechseln der Schleifscheiben schneller und zuverlässiger wird.

### ZUSAMMENFASSUNG

Die oben genannte Aufgabe wird durch die Vorrichtung gemäß Anspruch 1 gelöst. Unterschiedliche Ausführungsformen und Weiterentwicklungen sind Gegenstand der abhängigen Ansprüche.

Im Folgenden wird eine Vorrichtung mit einer Werkzeugmaschine und einer Bremsvorrichtung beschrieben, wobei die Werkzeugmaschine einen exzentrisch gelagerten drehbaren Montageteller zur Aufnahme eines Werkzeugs aufweist. Die Bremsvorrichtung weist einen Rahmen, der an der Werkzeugmaschine befestigt ist, eine Blattfeder, die mit einem ersten Ende an dem Rahmen fixiert ist, sowie einen Hebel auf, der mit einem zweiten Ende der Feder verbunden ist. Die Bremsvorrichtung weist weiter einen Aktor auf, der dazu ausgebildet ist, den Hebel zu bewegen, wobei bei einer Bewegung des Hebels die Feder gespannt und ein Teil des Hebels gegen den Montageteller der Werkzeugmaschine gedrückt wird.

### KURZE BESCHREIBUNG DER ZEICHNUNGEN

Die Erfindung wird nachfolgend anhand von den in den Abbildungen dargestellten Beispielen näher erläutert. Die Darstellungen sind nicht zwangsläufig maßstabsgetreu und die Erfindung beschränkt sich nicht nur auf die dargestellten Aspekte. Vielmehr wird Wert darauf gelegt, die der Erfindung zugrunde liegenden Prinzipien darzustellen. In den Abbildungen zeigt:
Figur 1 illustriert ein Beispiel eines Orbitalschleifers mit einer Bremsvorrichtung gemäß einem Ausführungsbeispiel.
Figur 2 zeigt das Beispiel aus Fig. 1 mit aktivierter Bremsvorrichtung.
Figur 3 illustriert ein Beispiel der Bremsvorrichtung (ohne Schleifmaschine) detaillierter.

### DETAILLIERTE BESCHREIBUNG

Bevor verschiedene Ausführungsbeispiele der vorliegenden Erfindung im Detail erläutert werden, wird zunächst ein Beispiel einer robotergestützten Schleifvorrichtung beschrieben. Es versteht sich, dass die hier beschriebenen Konzepte auch auf andere Arten von Oberflächenbearbeitung (insbesondere Polieren) übertragbar und nicht auf Schleifen beschränkt sind .

Figur 1 illustriert ein Beispiel eines Orbitalschleifers mit einer Bremsvorrichtung. Die Schleifmaschine 1 umfasst im Wesentlichen einen Motor 11 zum Antrieb eines (in einem Gehäuse) exzentrisch gelagerten Montagetellers 12 (*backing pad*)*,* auf dem eine Schleifscheibe 13 befestigt werden kann. Die exzentrische Lagerung des Montagetellers 12 bewirkt, dass im Betrieb sich dieser um eine exzentrische Drehachse D' dreht, die wiederum um eine zentrale Drehachse D rotiert. Die Schleifscheibe 13 führt dadurch eine kleine elliptische Bewegung aus während sie rotiert (wobei die Ellipsenbahn ebenfalls rotiert). Die Konstruktion eines Orbitalschleifers ist an sich bekannt und wird daher hier nicht näher erläutert. Relevant für die weitere Diskussion ist jedoch die Tatsache, dass durch die Exzentrizität e der Drehachse D` (Abstand zwischen den Drehachsen D und D') die Ruhelage des Montagetellers 12 nicht definiert ist. Wenn der Motor 11 abgeschaltet wird, läuft der Montagetellers 12 noch eine Zeit lang weiter und kann in einer beliebigen Winkelposition stehenbleiben.

Wie eingangs erwähnt kann es für ein automatisches, robotergestütztes Wechseln der Schleifscheibe 13 von Vorteil sein, wenn der Montageteller 12 sich in einer definierten Winkelposition befindet. Gemäß den hier beschriebenen Ausführungsbeispielen weist die Schleifmaschine 1 eine Bremsvorrichtung 2 auf, die dazu ausgebildet ist, den Montageteller 12 (aus ausgeschaltetem Motor 11) zu bremsen und in eine definierte Winkelposition zu drücken. Fig. 2 zeigt dasselbe Ausführungsbeispiel wie Fig. 1 mit aktivierter Bremse.

Gemäß dem in Fig. 1 und 2 dargestellten Ausführungsbeispiel umfasst die Bremsvorrichtung 2 eine Feder 21, insbesondere eine Blattfeder aus Federstahl. Ein Ende der Feder 21 ist an einem Rahmen 25 der Bremsvorrichtung 2 eingespannt, beispielsweise mittels eines Klemmelementes 24. Wie in Fig. 1 dargestellt, wird die Feder 21 zwischen einem Teil des Rahmens 25 und dem Klemmelement, das mittels Schrauben an dem Rahmen 25 befestigt werden kann, eingespannt. An dem anderen Ende der Feder 21 ist ein Hebel 22 montiert (z.B. ebenfalls mittels Schrauben), der die Form einer länglichen Leiste (*bar*) hat, die an ihrem freien Ende um ca. 90° gebogen ist. Feder 21 und Hebel 22 sind so positioniert, dass das freie Ende des Hebels 22 soweit zu dem Montageteller 12 hin bewegt werden kann, bis das freie Ende des Hebels 22 eine Umfangsfläche (*circumferential surface*) des Montagetellers 12 berührt. Während dieser Bewegung des Hebels 22 wird die Feder gebogen. Die Bewegung wird durch einen Linearaktor 23 bewirkt. Der Linearaktor kann ein pneumatischer Aktor sein, der beispielsweise als Balgzylinder (*bellow cylinder*) implementiert sein kann. Alternativ kann ein magnetischer Aktor verwendet werden, der beispielsweise als Hubmagnet (*solenoidactuator*) ausgeführt sein kann. Unabhängig von der konkreten Implementierung wirkt der Aktor 23 zwischen dem Rahmen 25 und dem Hebel 22.

Insbesondere die Kombination des über eine Blattfeder am Rahmen 25 gelagerten Hebels 22 mit einem Direktantrieb (ohne Getriebe und sonstige Mechanismen) wie z.B. einem Balgzylinder ermöglicht es, dass der Bremsmechanismus (Hebel 22, Feder 21) ohne Drehgelenke auskommt. Das heißt, es wird kein Mechanismus benötigt, der zueinander bewegliche Teile beinhaltet. Die Bremsvorrichtung 2 wird dadurch robuster und weniger fehleranfällig. Auch der Balgzylinder beinhaltet keine zueinander beweglichen Teile, es wird lediglich der Balg mittels Druckluft aufgepumpt, wodurch das Ende des Balgzylinders gegen den Hebel 22 drückt.

Beim Aktivieren der Bremse drückt der Aktor 23 gegen den Hebel 22 und damit auch das freie, abgewinkelte Ende des Hebels 22 gegen den Montageteller 12, wobei die Feder 21 gebogen und vorgespannt wird. Diese Situation ist in Fig. 2 dargestellt. Dadurch, dass das freie, abgewinkelte Ende des Hebels 22 gegen den Montageteller 12drückt, wird dieser in eine definierte Winkelposition bewegt. Die exzentrische Drehachse D' wird soweit wie möglich von der Bremsvorrichtung 2 weggeschoben. In dem dargestellten Beispiel ist die Bremsvorrichtung an der rechten Seite der Schleifmaschine 1 angeordnet und die exzentrische Drehachse wird durch die aktivierte Bremsvorrichtung so weit wie möglich nach links geschoben. Gleichzeitig wird eine eventuelle Drehbewegung des Montagetellers 12 gebremst, bis dieser still steht.

Fig. 3 illustriert eine exemplarische Implementierung der Bremsvorrichtung 2 in einer perspektivischen Darstellung. Der Rahmen 25 besteht aus mehreren Teilen und ist dazu ausgebildet, an einer Schleifmaschine montiert zu werden (siehe Fig. 1 und 2). Der Rahmen 25 umfasst eine Basisplatte 25a (Träger), deren äußere Oberfläche an die (z.B. zylindrische) Oberfläche der Schleifmaschine angepasst sein kann. An der Basisplatte 25a ist die Feder 21 mittels des Klemmelementes 24 und Schrauben 24a befestigt. Das heißt, die als Blattfeder ausgeführte Feder 21 wird zwischen einer Oberfläche der Basisplatte 25a und einer korrespondierenden Oberfläche des Klemmelementes 24 eingeklemmt. Die Schrauben 24a sorgen für die nötige Anpresskraft. Der Hebel 22 ist mit der Feder 21 verschraubt, wie das in Fig. 1 schon dargestellt wurde. Der Hebel 22 kann sozusagen als "Verlängerung" der Blattfeder 21 gesehen werden, wobei der Hebel 22 im Vergleich zur Feder 21 starr ist.

Zur Befestigung des Aktors 23 umfasst der Rahmen 25 einen Bügel 25b (*bracket*), der an der Basisplatte 25a montiert ist (z.B. mittels Schrauben 25c) und der den Hebel 22 zumindest teilweise umgibt. Der Aktor 23 ist an dem Bügel 25b so montiert, dass er den Hebel 22 zur Basisplatte 25a hin drücken kann (und damit im Betrieb zur Schleifmaschine hin). In dem dargestellten Beispiel ist der Aktor 23 mittels den Schrauben 25d an dem Bügel 25b so befestigt, dass er den Hebel 22 zur Basisplatte 25a (und damit auch zur Schleifmaschine) hin drücken kann.

Es versteht sich, dass der Rahmen 25 auf verschiedenste Weise konstruiert werden kann. Die in Fig. 3 dargestellte Konstruktion kann auf viele Arten modifiziert werden, ohne dass die hier beschriebene Funktion der Bremsvorrichtung 2 geändert wird. Unter einem Rahmen wird also jede strukturelle Komponente oder jeder Zusammenbau struktureller Komponenten verstanden, die/der dazu geeignet und dazu ausgebildet ist, die hier beschriebene Funktion zu erfüllen, nämlich insbesondere die Fixierung eines Endes der Feder 21 zu ermöglichen sowie auch die Montage des Aktors 23 in einer Weise zu ermöglichen, dass dieser den an der Feder 21 befestigten Hebel 22 bewegen kann. Der Rahmen als solcher ist zur Montage an der Schleifmaschine ausgebildet.

Im Folgenden werden einige wichtige Aspekte der hier beschriebenen Ausführungsbeispiele zusammengefasst, wobei es sich um keine abschließende, sondern um eine rein exemplarische Auflistung wichtiger Aspekte und technischer Merkmale handelt.

Die hier beschriebenen Ausführungsbeispiele betreffen eine Vorrichtung mit einer Werkzeugmaschine (insbesondere Orbitalschleifmaschine) und einer Bremsvorrichtung, wobei die Werkzeugmaschine einen exzentrisch gelagerten, drehbaren Montageteller zur Aufnahme eines Werkzeugs aufweist. Die Bremsvorrichtung weist einen Rahmen (siehe z.B. Fig. 3, Rahmen mit Basisplatte 25a und Montagebügel 25b), der an der Werkzeugmaschine befestigt ist, eine Feder (siehe z.B. Fig. 1 und 2, Blattfeder 21), die mit einem ersten Ende an dem Rahmen fixiert ist, sowie einen Hebel (siehe z.B. Fig. 1 bis 3, Hebel 22) auf, der mit einem zweiten Ende der Feder verbunden ist. Die Bremsvorrichtung weist weiter einen Aktor (siehe z.B. Fig. 1 bis 3, pneumatischer Linearaktor 23) auf, der dazu ausgebildet ist, den Hebel zu bewegen, wobei bei einer Bewegung des Hebels die Feder gespannt und ein Teil des Hebels gegen den Montageteller der Werkzeugmaschine gedrückt wird. Wie erwähnt ist die Feder in den hier beschriebenen Beispielen eine Blattfeder, die z.B. aus Federstahl gefertigt sein kann, und der Hebel ist ausschließlich über die Blattfeder mit dem Rahmen (z.B. mit der Basisplatte des Rahmens) verbunden.

Der Aktor kann ein pneumatischer oder elektrischer Direktantrieb sein und umfasst insbesondere kein Getriebe oder andere rotierende Teile. Ein Beispiel für einen pneumatischen Direktantrieb ist ein Balgzylinder.

In einigen Ausführungsbeispielen weist der Rahmen eine Basisplatte auf, an der das erste Ende der Feder mittels eines Klemmelementes festgeklemmt ist. Der Rahmen kann einen Bügel aufweisen, der an der Basisplatte befestigt ist, wobei in diesem Beispiel der Aktor an dem Bügel montiert ist (siehe Fig. 3, Aktor 23 ist mittels Schrauben 25d am Bügel 25b montiert). Der Bügel umschließt den Hebel zumindest teilweise. In diesem Beispiel ist im montierten Zustand der Hebel zwischen den am Bügel montierten Aktor und der Basisplatte angeordnet.

Ein Ende des Hebels kann abgewinkelt sein, wobei das abgewinkelte Ende des Hebels bei einer vom Aktor bewirkten Bewegung des Hebels gegen eine Umfangsfläche des Montagetellers der Werkzeugmaschine gedrückt wird. Aufgrund einer Bewegung des Hebels wird dieser gegen den Montageteller der Werkzeugmaschine (Schleifmaschine) gedrückt, wodurch der Montageteller gebremst und in eine definierte Position geschoben wird.

Ein weiterer Aspekt betrifft die Eigenfrequenz des Hebels (siehe Fig. 1 bis 3, Hebel 22), der abhängig von seiner geometrischen Form und der Steifigkeit des Materials, aus dem er besteht, bestimmte Eigenfrequenzen und zugehörige Schwingungsmoden aufweist, wobei in der Regel eine (nämlich die niedrigste) Eigenfrequenz dominiert. Der Hebel wird gemäß einem Ausführungsbeispiel so konstruiert, dass seine dominierende Eigenfrequenz während des Betriebs der Schleifmaschine nicht angeregt wird. Das heißt, die Eigenfrequenz des Hebels ist höher als eine spezifizierte maximale Drehfrequenz (in Umdrehungen pro Sekunde) des Montagetellers der Schleifmaschine.

## Patentansprüche

1. Eine Vorrichtung, die folgendes aufweist:
eine Werkzeugmaschine (1) mit einem exzentrisch gelagerten drehbaren Montageteller (12) zur Aufnahme eines Werkzeugs (13); und
eine Bremsvorrichtung (2) die folgendes aufweist:
einen Rahmen (25), der an der Werkzeugmaschine (1) befestigt ist;
eine Blattfeder (21), die mit einem ersten Ende an dem Rahmen (25) fixiert ist;
einen Hebel (22), der mit einem zweiten Ende der Feder verbunden ist,
einen Aktor (23), der dazu ausgebildet ist, den Hebel (25) zu bewegen,
wobei bei einer Bewegung des Hebels (22) die Feder (21) gespannt und ein Teil des Hebels (22) gegen den Montageteller (12) der Werkzeugmaschine (1) gedrückt wird.

2. Die Vorrichtung gemäß Anspruch 1,
wobei der Hebel (22) ausschließlich über die Feder (21), insbesondere ohne Drehgelenk, mit dem Rahmen (25) verbunden ist.

3. Die Vorrichtung gemäß Anspruch 1 oder 2,
wobei der Aktor (23) ein pneumatischer oder ein elektromechanischer Direktantrieb ist.

4. Die Vorrichtung gemäß Anspruch 1 oder 2,
wobei der Aktor (23) ein Balgzylinder ist.

5. Die Vorrichtung gemäß einem der Ansprüche 1 bis 4,
wobei der Rahmen (25) eine Basisplatte aufweist, an der das erste Ende der Feder (21) mittels eines Klemmelementes (24) festgeklemmt ist.

6. Die Vorrichtung gemäß Anspruch 5,
wobei der Rahmen (25) weiter einen Bügel aufweist, der an der Basisplatte befestigt ist und
wobei der Aktor (23) an dem Bügel montiert ist.

7. Die Vorrichtung gemäß Anspruch 6,
wobei der Bügel den Hebel (22) zumindest teilweise umschließt.

8. Die Vorrichtung gemäß einem der Ansprüche 1 bis 7,
wobei ein Ende des Hebels (22) abgewinkelt ist und
wobei das abgewinkelte Ende des Hebels (22) bei einer vom Aktor (23) bewirkten Bewegung des Hebels (22) gegen eine Umfangsfläche des Montagetellers (12) der Werkzeugmaschine gedrückt wird.

9. Die Vorrichtung gemäß einem der Ansprüche 1 bis 8,
wobei, wenn aufgrund einer Bewegung des Hebels (22) dieser gegen den Montageteller (12) der Werkzeugmaschine (1) gedrückt wird, der Montageteller (12) gebremst und in eine definierte Position geschoben wird.

10. Die Vorrichtung gemäß einem der Ansprüche 1 bis 9,
wobei der Hebel (22) eine dominierende Eigenfrequenz aufweist, die höher ist als die Drehfrequenz der Werkzeugmaschine im Betrieb.

11. Die Vorrichtung gemäß einem der Ansprüche 1 bis 10,
wobei die Werkzeugmaschine (1) eine Orbitalschleifmaschine ist, bei der der Montageteller (12) exzentrisch um eine Drehachse drehbar gelagert ist.

## Claims

1. A device, having:
a machine tool (1) with an eccentrically mounted rotatable mounting plate (12) for receiving a tool (13); and
a braking device (2), having
a frame (25) fixed to the machine tool (1);
a leaf spring (21), a first end thereof being fixed to the frame (25) ;
a lever (22) connected to a second end of the spring,
an actuator (23) designed to move the lever (25), wherein movement of the lever (22) tensions the spring (21) and part of the lever (22) is pressed against the mounting plate (12) of the machine tool (1).

2. The device according to claim 1,
wherein the lever (22) is connected to the frame (25) exclusively via the spring (21), in particular without a swivel joint.

3. The device according to claim 1 or 2,
wherein the actuator (23) is a pneumatic or an electromechanical direct drive.

4. The device according to claim 1 or 2,
wherein the actuator (23) is a bellows cylinder.

5. The device according to any one of claims 1 to 4,
wherein the frame (25) has a base plate to which the first end of the spring (21) is clamped by means of a clamping member (24) .

6. The device according to claim 5,
wherein the frame (25) further has a bracket fixed to the base plate, and
wherein the actuator (23) is mounted on the bracket.

7. The device according to claim 6,
wherein the bracket encloses the lever (22) at least partially.

8. The device according to any one of claims 1 to 7,
wherein one end of the lever (22) is angled, and
wherein the angled end of the lever (22) is pressed against a peripheral surface of the mounting plate (12) of the machine tool when the lever (22) is moved by the actuator (23).

9. The device according to any one of claims 1 to 8,
wherein, when the lever (22) is pressed against the mounting plate (12) of the machine tool (1) due to a movement thereof, the mounting plate (12) is braked and pushed into a defined position.

10. The device according to any one of claims 1 to 9,
wherein the lever (22) has a dominant natural frequency which is higher than the rotational frequency of the machine tool during operation.

11. The device according to any one of claims 1 to 10,
wherein the machine tool (1) is an orbital grinding machine in which the mounting plate (12) is mounted eccentrically rotatable about an axis of rotation.

## Revendications

1. Dispositif comportant :
une machine-outil (1) avec une plaque de montage (12) rotative montée de manière excentrique pour recevoir un outil (13) ; et
un dispositif de freinage (2) comportant :
un cadre (25) fixé à la machine-outil (1) ;
un ressort à lames (21) fixé au cadre (25) par une première extrémité ;
un levier (22) relié à une seconde extrémité du ressort,
un actionneur (23) conçu pour déplacer le levier (25),
dans lequel le ressort (21) est tendu et une partie du levier (22) est pressée contre la plaque de montage (12) de la machine-outil (1) lorsque le levier (22) est déplacé.

2. Dispositif selon la revendication 1,
dans lequel le levier (22) est relié au cadre (25) exclusivement par l'intermédiaire du ressort (21), en particulier sans articulation tournante.

3. Dispositif selon la revendication 1 ou 2,
dans lequel l'actionneur (23) est un entraînement direct pneumatique ou électromécanique.

4. Dispositif selon la revendication 1 ou 2,
dans lequel l'actionneur (23) est un vérin à soufflet.

5. Dispositif selon une des revendications 1 à 4,
dans lequel le cadre (25) comporte une plaque de base sur laquelle la première extrémité du ressort (21) est serrée au moyen d'un élément de serrage (24).

6. Dispositif selon la revendication 5,
dans lequel le cadre (25) comporte en outre un support fixé à ladite plaque de base et
dans lequel l'actionneur (23) est monté sur le support.

7. Dispositif selon la revendication 6,
dans lequel le support renferme au moins partiellement le levier (22) .

8. Dispositif selon une des revendications 1 à 7,
dans lequel une extrémité du levier (22) est coudée et
dans lequel l'extrémité coudée du levier (22) est pressée contre une surface périphérique de la plaque de montage (12) de la machine-outil lorsque le levier (22) est déplacé par l'actionneur (23).

9. Dispositif selon une des revendications 1 à 8,
dans lequel, lorsque le levier est pressé contre la plaque de montage (12) de la machine-outil (1) en raison d'un mouvement du levier (22), la plaque de montage (12) est freinée et poussée dans une position définie.

10. Dispositif selon une des revendications 1 à 9,
dans lequel le levier (22) comporte une fréquence naturelle dominante supérieure à la fréquence de rotation de la machine-outil pendant le fonctionnement.

11. Dispositif selon une des revendications 1 à 10,
dans lequel la machine-outil (1) est une ponceuse orbitale où la plaque de montage (12) est montée de manière excentrée de sorte qu'elle peut tourner autour d'un axe de rotation.
